# EUROPÄISCHE PATENTSCHRIFT

(11) **EP 3 832 041 B1**
(45) Veröffentlichungstag und Bekanntmachung des Hinweises auf die Patenterteilung: **30.07.2025**
(21) Anmeldenummer: 20211486.4
(22) Anmeldetag: 03.12.2020
(51) Int. Cl.: E03F 5/04

(54) **AUFSATZSYSTEM, STRASSENABLAUF UND VERFAHREN**
CAPPING SYSTEM, ROAD GULLY AND METHOD
SYSTÈME DE COURONNEMENT, BOUCHE D'ÉGOUT ET PROCÉDÉ

(30) Priorität: 04.12.2019 DE 102019133026
(43) Veröffentlichungstag der Anmeldung: 09.06.2021
(73) Patentinhaber: ACO Ahlmann SE & Co. KG, 24782 Büdelsdorf (DE)
(72) Erfinder: Fuchs, Alfred, 65623 Hahnstätten (DE)
(74) Vertreter: Meissner Bolte Partnerschaft mbB

(56) Entgegenhaltungen:
- DE-A1- 4 413 062
- DE-U1- 29 601 230
- KR-B1- 100 818 617
- US-A- 2 993 600

## Beschreibung

Die Erfindung betrifft ein Aufsatzsystem nach dem Oberbegriff des Anspruchs 1. Ferner betrifft die Erfindung einen Straßenablauf und ein Verfahren. Ein Adapterelement **des** Aufsatzsystems gemäß Anspruch 1 ist beispielsweise aus der DE 296 01 230 U1 bekannt.

Straßenabläufe sind in der Regel in Bordrinnen verbaut. Es ist bekannt, Bordrinnen als Betonplatten auszuführen oder zu pflastern. Die Herstellung solcher Bordrinnen ist teuer und zeitaufwendig. Daher kommen bituminöse Beläge bei Bordrinnen vermehrt zum Einsatz. Dafür wird eine breitere Deckschicht aus einem bituminösen Belag hergestellt bzw. verlegt. Anschließend können Bordsteine auf der Deckschicht angeordnet, beispielsweise aufgeklebt, werden. Alternativ können die Bordsteine vor der Deckschicht angeordnet und die Deckschicht anschließend bis an die Bordsteine verlegt werden. Bei dem Einbau von konventionellen Straßenabläufen in bituminösen Belägen treten jedoch Probleme auf. Ein solcher Straßenablauf ist aus CA 2 212 401 C bekannt. Der Ablauf umfasst einen rechteckigen Aufsatz, an den ein zylindrischer Stutzen angeordnet ist, und einen Ablaufkörper. Der Aufsatz ist mit dem Stutzen einteilig ausgebildet und wird in den Ablaufkörper eingesteckt. Soll der oben beschriebene Aufsatz in einen bituminösen Belag eingewalzt werden, kann beim Aufsetzen des rechteckigen Aufsatzes auf den Ablaufkörper der Aufsatz nicht richtig mit dem bituminösen Belag unterfüttert werden. Es entstehen zwischen dem Aufsatz und dem Ablaufkörper Hinterschneidungen. Die Hinterschneidungen verhindern, dass der bituminöse Belag bis an die Außenkontur des Aufsatzes verlegt werden kann. Dadurch kann das bituminöse Material des Straßenbelags nicht mehr ausreichend verdichtet werden. Somit ist kein tragfähiger Unterbau vorhanden, der den Verkehrsbelastungen standhalten kann. Als Folge senkt sich der Aufsatz ab, wenn er mit einer Kraft beaufschlagt wird.

Einen typischerweise bei Straßenabläufen eingesetzten Adapter beschreibt beispielsweise die eingangs genannte DE 296 01 230 U1. Die DE 296 01 230 U1 beschreibt einen Adapter, bestehend aus einem Rohrstück, das im eingebauten Zustand in einen hohlzylindrischen Betonschacht eingesetzt wird, einem am oberen Ende des Rohrstücks angeordneten Ringflansch und einem Vierkantrahmen für einen gegossenen Aufsatzrahmen.

Der vorliegenden Erfindung liegt daher die Aufgabe zu Grunde, ein Aufsatzsystem anzugeben, bei dem Hinterschneidungen verhindert werden. Ferner ist es Aufgabe der Erfindung, einen Straßenablauf, ein Adapterelement und ein Verfahren anzugeben.

Erfindungsgemäß wird diese Aufgabe mit Blick auf
- das Aufsatzsystem durch den Gegenstand des Anspruchs 1,
- den Straßenablauf durch den Gegenstand des Anspruchs 10 und
- das Verfahren durch den Gegenstand des Anspruchs 11
gelöst.

Konkret wird die Aufgabe durch ein Aufsatzsystem für einen Ablauf zur Entwässerung von Verkehrsflächen, insbesondere für einen Straßenablauf, gelöst. Das Aufsatzsystem umfasst einen Aufsatz mit einem Rahmen und einem Rost, der in den Rahmen einsetzbar ist, wobei der Rahmen zumindest abschnittsweise rechteckig ist. Das Aufsatzsystem weist ein separates Adapterelement auf, das im eingebauten Zustand zwischen dem Rahmen und einem im Querschnitt zumindest abschnittsweise kreisförmigen Ablaufkörper angeordnet ist, wobei das Adapterelement einen ersten Bereich und einen zweiten Bereich umfasst, wobei der erste Bereich dazu angepasst ist, den Rahmen aufzunehmen, und der zweite Bereich dazu angepasst ist, sich in den Ablaufkörper zumindest abschnittsweise hinein zu erstrecken. Am oberen Rand des Rahmens ist im eingebauten Zustand ein Kragen angeordnet, der sich von dem Rahmen weg erstreckt, wobei der Kragen ein Profil aufweist, das mehrere in Reihen und senkrecht auf dem Kragen angeordnete Fortsätze umfasst, wobei der Rahmen und der Kragen eine Umrandung aufweisen, die sich in die Richtung des Profils erstreckt und mit dem Profil in einer Ebene fluchtet.

Das Adapterelement ist ein separates Bauteil des Aufsatzsystems. Somit ist das Adapterelement als ein eigenständiges Bauteil handhabbar und verkehrsfähig. Mit anderen Worten ist das Adapterelement vor der Montage mit dem Aufsatz und dem Ablaufkörper lösbar verbunden. Das Aufsatzsystem ist mehrteilig.

Im eingebauten Zustand ist das Adapterelement in einem bituminösen Material eingegossen. Das Adapterelement ist vorzugsweise angepasst derart, dass eine Anordnung zwischen dem Ablaufkörper und dem Aufsatz ohne zusätzliche Verbindungsmittel wie beispielsweise Schrauben oder Nieten möglich ist. Alternativ ist es möglich, das Adapterelement mit zusätzlichen Verbindungsmitteln zu fixieren.

Das Adapterelement ermöglicht einen Übergang von der im Wesentlichen kreisförmigen Geometrie des Ablaufkörpers zu der im Wesentlichen rechteckigen Geometrie des Aufsatzes. Der erste Bereich des Adapterelements ist dazu angepasst den Rahmen aufzunehmen. Der zweite Bereich ist dazu angepasst, sich in den Ablaufkörper zu erstrecken. Der erste Bereich ist im eingebauten Zustand an der oberen Seite des Adapterelements angeordnet. Der zweite Bereich ist im eingebauten Zustand an der unteren Seite des Adapterelements angeordnet.

Der Rahmen ist im eingebauten Zustand oberhalb des Adapterelements angeordnet und vorzugsweise in dem bituminösen Material eingewalzt.

Das Adapterelement ist im eingebauten Zustand auf dem Ablaufkörper angeordnet, insbesondere aufgelegt. So ist ein unmittelbarer, lückenloser Übergang auf eine dem Aufsatz angepasste Querschnittsgeometrie möglich. Dadurch ist es möglich, ein Schalungselement zu verwenden, das einen an den Rahmen des Aufsatzes angepasste Geometrie, insbesondere eine rechteckige Geometrie, aufweist. Das Adapterelement verhindert so das Entstehen von Hinterschneidungen. Somit ist ein Verlegen und Verdichten des bituminösen Belags unmittelbar bis zur Außenkontur des Aufsatzes möglich. Das Adapterelement und der Aufsatz sind vorzugsweise nur durch das bituminöse Material miteinander verbunden. Es sind keine zusätzlichen Verbindungsmittel wie Schrauben notwendig. Die Verwendung des Aufsatzsystems ermöglicht so eine schnellere Montage.

Bevorzugte Ausführungsformen der Erfindung sind in den Unteransprüchen angegeben.

In einer bevorzugten Ausführungsform ist der erste Bereich des Adapterelements rechteckig und der zweite Bereich des Adapterelements zylindrisch. Das ist vorteilhaft, da auf diese Art und Weise die beiden Bereiche einfach an den Querschnitt des Rahmens und den Querschnitt des Ablaufkörpers angepasst werden können.

In einer weiteren bevorzugten Ausführungsform ist der Rahmen axial beweglich in eine Richtung senkrecht zur Fahrbahnoberfläche in dem Adapterelement angeordnet. So lässt sich der Rahmen während der Montage in einem bituminösen Belag an das Niveau des Belags anpassen.

In einer weiteren Ausführungsform erstreckt sich der Kragen von dem Rahmen in eine Richtung parallel zur Fahrbahnoberfläche weg und ist dazu angepasst, eingewalzt zu werden, insbesondere in einen bituminösen Belag eingewalzt zu werden. Vorzugsweise umfassen zwei sich gegenüberliegende Seiten, insbesondere zwei sich gegenüberliegende Querseiten, des Aufsatzes jeweils einen Kragen, die sich in entgegengesetzte Richtungen erstrecken. Der Kragen ermöglicht ein gleichmäßiges Einwalzen des Rahmens in den bituminösen Belag. Der Kragen ist vorteilhaft, da so eine große Fläche zur Verbindung mit dem bituminösen Belag bereitgestellt ist.

Vorteilhafterweise weist der Kragen ein Profil auf, insbesondere aus mehreren Fortsätzen, das auf der im eingebauten Zustand freiliegenden Oberfläche des Kragens angeordnet ist. Das Profil erhöht die Sicherheit des Kragens gegen Rutschen bei Fahrzeugen als auch bei Fußgängern. Die Fortsätze sind bevorzugt als Noppen ausgebildet. Andere Formen, die die Sicherheit gegen Rutschen erhöhen, sind möglich.

In einer bevorzugten Ausführungsform ist im Übergangsbereich der beiden Bereiche ein Auflageflansch angeordnet, der im eingebauten Zustand auf dem Ablaufkörper aufliegt. Der Auflageflansch ist für die Anordnung des Adapterelements auf dem Ablaufkörper vorteilhaft, da das Adapterelement so einfach nach einem ebenen Untergrund ausgerichtet werden kann. Darüber hinaus verhindert der Auflageflansch, dass bei der Montage bituminöses Material in den Ablaufkörper gelangt.

Der Auflageflansch umfasst in einer weiteren Ausführungsform einen Teil der unteren Fläche des ersten Bereichs des Adapterelements und zwei kreissegmentförmige Flügel, die auf gegenüberliegenden Seiten, insbesondere gegenüberliegenden Längsseiten, angeordnet sind. Kreissegmentförmig heißt, dass die Flügel von einem Kreisbogen und einer Kreissehne begrenzt sind.

In einer weiteren Ausführungsform weist der erste Bereich Längs- und Querseiten auf und der zweite Bereich ist zylindrisch, wobei die Länge der Querseiten kleiner ist als der Durchmesser des zweiten Bereichs. Diese Ausführungsform ist vorteilhaft für quaderförmige Aufsätze, die auf einen zylindrischen Ablaufkörper angeordnet werden.

Es ist vorteilhaft, wenn das Adapterelement ein Metall, ein Kunststoff und/oder ein Verbundwerkstoff, insbesondere Polymerbeton, aufweist. So kann ein geeignetes Material je nach Anforderung ausgewählt werden. Beispielsweise ist ein Adapterelement aus Kunststoff vorteilhaft, wenn große Mengen produziert werden sollen.

Im Rahmen der Erfindung wird ein Straßenablauf mit einem Aufsatzsystem nach einem der vorhergehenden Ansprüche und einem Ablaufkörper offenbart und beansprucht.

Des Weiteren wird außerhalb dem Rahmen der Erfindung ein Adapterelement für einen Ablauf zur Entwässerung von Verkehrsflächen zum Einwalzen in bituminöse Beläge beschrieben, wobei das Adapterelement einen ersten Bereich und einen zweiten Bereich umfasst, wobei der erste Bereich dazu angepasst ist, einen Rahmen aufzunehmen, und der zweite Bereich dazu angepasst ist, sich in einen Ablaufkörper zumindest abschnittsweise hinein zu erstrecken, wobei im Übergangsbereich der beiden Bereiche ein Auflageflansch angeordnet ist, der im eingebauten Zustand auf dem Ablaufkörper aufliegt.

Im Rahmen der Erfindung wird ferner ein Verfahren zur Montage eines Aufsatzsystems offenbart und beansprucht, bei dem
a) das Adapterelement auf dem Ablaufkörper angeordnet wird derart, dass sich der zweite Bereich des Adapterelements wenigstens teilweise in den Ablaufkörper hineinerstreckt,
b) ein erstes Abdeckelement, insbesondere eine Stahlplatte, auf dem Adapterelement angeordnet wird,
c) eine Binderschicht auf sowie um das erste Abdeckelement aufgetragen wird,
d) die Binderschicht von dem ersten Abdeckelement abgetragen und anschließend das erste Abdeckelement entfernt wird, wobei unmittelbar um das Adapterelement eine erste Stufe gebildet wird,
e) ein Schalungselement, das im Wesentlichen den gleichen Querschnitt wie der erste Bereich des Adapterelements aufweist, auf das Adapterelement aufgesetzt wird derart, dass ein Spalt zwischen dem Schalungselement und der Binderschicht gebildet wird und anschließend der Spalt mit dem bituminösen Material der Binderschicht bündig aufgefüllt wird,
f) der Aufsatz in das Adapterelement eingesetzt und in die Binderschicht eingewalzt wird,
g) ein zweites Abdeckelement auf dem Rahmen und dem Rost angeordnet wird und eine Deckschicht aufgetragen wird,
h) die Deckschicht von dem zweiten Abdeckelement abgetragen und anschließend das zweite Abdeckelement entfernt wird, wobei eine zweite Stufe um den Aufsatz gebildet wird und
i) der Aufsatz anschließend angehoben, unterfüttert und in die Deckschicht eingewalzt wird.

Die Erfindung wird im Folgenden anhand von Ausführungsbeispielen unter Bezugnahme auf die beigefügten Zeichnungen näher erläutert.

Darin zeigen:
- Fig. 1: eine perspektivische Ansicht eines Ausführungsbeispiels eines erfindungsgemäßen Aufsatzsystems;
- Fig. 2: einen Schnitt durch das Aufsatzsystem gemäß Fig. 1;
- Fig. 3: einen weiteren Schnitt durch das Aufsatzsystem gemäß Fig. 1;
- Fig. 4: eine perspektivische Ansicht eines Adapterelements eines Aufsatzsystems gemäß Fig.1 bei einem ersten Montageschritt, wobei das Adapterelement auf einem Ablaufkörper aufgelegt ist;
- Fig. 5: eine perspektivische Ansicht eines weiteren Montageschritts, bei dem eine erste Abdeckplatte auf dem Adapterelement angeordnet wird;
- Fig. 6: eine perspektivische Ansicht eines weiteren Montageschritts, bei dem eine Binderschicht aufgetragen wird;
- Fig. 7: eine perspektivische Ansicht eines weiteren Montageschritts, bei dem die Abdeckplatte entfernt wird;
- Fig. 8: eine perspektivische Ansicht eines weiteren Montageschritts, bei dem ein Schalungsstutzen auf dem Adapterelement angeordnet wird;
- Fig. 9: eine perspektivische Ansicht eines weiteren Montageschritts, bei dem, der Aufsatz eingewalzt wird;
- Fig. 10: eine perspektivische Ansicht eines weiteren Montageschritts, bei dem eine zweite Abdeckplatte auf dem Aufsatz angeordnet wird;
- Fig. 11: eine perspektivische Ansicht eines weiteren Montageschritts, bei dem eine Deckschicht aufgetragen wird;
- Fig. 12: eine perspektivische Ansicht eines weiteren Montageschritts, bei dem die zweite Abdeckplatte entfernt wird;
- Fig. 13: eine perspektivische Ansicht eines weiteren Montageschritts, bei dem der Aufsatz angehoben und unterfüttert wird;
- Fig. 14: eine perspektivische Ansicht eines weiteren Montageschritts, bei dem der Aufsatz eingewalzt wird.

Die Figuren 1 bis 3 zeigen ein Aufsatzsystem 10. Das Aufsatzsystem 10 umfasst einen Aufsatz 11 und ein Adapterelement 14. Das Aufsatzsystem 10 ist für den Einsatz bei Straßenabläufen geeignet.

Der Aufsatz 10 weist einen Rahmen 12 und einen Rost 13 auf. Der Rost 13 ist in den Rahmen 12 eingesetzt. Der Rahmen 12 ist rechteckig ausgebildet und weist Längs- und Querseiten auf.

An den Querseiten des Rahmens 12 ist ein Kragen 18 angeordnet. Der Kragen 18 ist an einem im eingebauten Zustand oberen Rand des Rahmens 12 angeordnet. Der Kragen 18 erstreckt sich von dem Rahmen 12 weg. Genauer ist der Kragen 18 senkrecht an den Querseiten angeordnet derart, dass der Kragen 18 im eingebauten Zustand parallel zu einer Fahrbahnoberfläche ist.

Der Kragen 18 weist ein Profil 19 auf. Das Profil 19 umfasst mehrere in Reihen angeordnete Fortsätze. Die Fortsätze sind senkrecht auf dem Kragen 18 angeordnet. Der Rahmen 12 und der Kragen 18 weisen eine Umrandung auf. Die Umrandung erstreckt sich in die Richtung des Profils und fluchtet mit dem Profil in einer Ebene.

Das Adapterelement 14 weist einen ersten Bereich 16, einen zweiten Bereich 17 und eine Durchlassöffnung auf.

Der erste Bereich 16 ist rechteckig ausgebildet. Das Längenverhältnis der Längs- und der Querseiten der Innenkontur des ersten Bereichs 16 entspricht dem Längenverhältnis der Längs- und der Querseiten der Außenkontur des Rahmens 12. Die Innenkontur des ersten Bereichs 16 ist größer ausgebildet als die Außenkontur des Rahmens 12 und dazu angepasst, den Rahmen 12 aufzunehmen. Andere Konturen sind möglich.

Der zweite Bereich 17 ist kreisförmig ausgebildet. Genauer gesagt ist der zweite Bereich 17 zylinderförmig. Der zweite Bereich 17 ist dazu angepasst, sich im eingebauten Zustand in einen zylindrischen Ablaufkörper 15 zu erstecken. Der Außendurchmesser des zweiten Bereichs 17 ist kleiner als der Innendurchmesser des Ablaufs 15. Andere Konturen des zweiten Bereichs 17 und des Ablaufkörpers 15, die aneinander angepasst sind derart, dass sich der zweite Bereich 17 in den Ablaufkörper hineinerstreckt, sind möglich.

Der erste und der zweite Bereich 16, 17 erstrecken sich im Wesentlichen senkrecht zu der Fahrbahnoberfläche. Der Durchmesser des zylinderförmigen zweiten Bereichs 17 ist größer als der Abstand der sich gegenüberliegenden Längsseiten des Rahmens 12 zueinander. Die beiden Bereiche 16, 17 sind durch eine Fläche miteinander verbunden, die sich parallel zur Fahrbahnoberfläche erstreckt.

Im Übergangsbereich der beiden Bereiche 16, 17 ist ein Auflageflansch 20 angeordnet. Der Auflageflansch 20 bildet sich aus der Fläche, die den ersten und den zweiten Bereich 16, 17 miteinander verbindet und zwei kreissegmentförmigen Flügeln, die an den Längsseiten angeordnet sind. Die kreissegmentförmigen Flügel weisen jeweils eine Kontur auf, die von einem Kreisbogen und einer Kreissehne begrenzt ist. Die Kreissehne erstreckt sich in Längsrichtung des Aufsatzes 11. Der Kreisbogen erstreckt sich von dem Adapterelement 14 weg. Mit anderen Worten steht der Kreisbogen des Auflageflansches 20 über.

Der Kragen 18 der an dem Rahmen 12 des Aufsatzes 11 angeordnet ist, ermöglicht es, dass der Aufsatz 11 in eine bituminöse Schicht eingewalzt werden kann. Der Aufsatz 11 wird bei der Montage auf einem bituminösen Material angeordnet, so dass der Rahmen 12 auf dem bituminösen Material aufliegt. Anschließend wird der Aufsatz 11 eingewalzt. Dabei sinkt der Kragen 18 in das bituminöse Material ein. Nach dem Einwalzen ist die Umrandung mit dem bituminösen Material bündig. Das Verdichten erfolgt vorzugsweise durch Walzen. Alternativ sind andere Methoden möglich, beispielsweise Rütteln oder Stampfen.

Der Kragen 18 ist nach dem Einwalzen sichtbar und bildet eine überfahrbare Fläche.

Das Profil, das auf dem Kragen 18 auf der im eingebauten Zustand sichtbaren Fläche angeordnet ist, erhöht die Sicherheit gegen Rutschen, beispielsweise bei Nässe. Ferner bildet die Umrandung eine Art Wanne, die für das Abfließen von Regenwasser vorteilhaft ist.

Das Adapterelement 14 bildet eine Schnittstelle zwischen dem Ablaufkörper 15 und dem Aufsatz 11. Der Aufsatz 11 ist im eingebauten Zustand in dem ersten Bereich 16 angeordnet. Der zweite Bereich 17 erstreckt sich in den Ablaufkörper 15. Der erste Bereich 16 des Adapterelements 14 ist dazu vorzugsweise rechteckig ausgebildet oder umfasst eine rechteckige Kontur. Der zweite Bereich 17 ist dazu vorzugsweise zylindrisch ausgebildet oder umfasst eine zylindrische Kontur. Alternativ sind andere Formen oder Konturen möglich. Das Adapterelement 14 bildet einen Übergang von dem Aufsatz 11 auf den Ablaufkörper 15.

Der Auflageflansch 20 ermöglicht ein dichtes Aufliegen des Adapterelements 14 auf dem Ablaufkörper 15. Des Weiteren kann das Adapterelement 14 gerade auf dem Ablaufkörper angeordnet werden. Ferner verhindert der Auflageflansch, dass bei der Montage bituminöses Material in den Ablaufkörper 15 gelangt und diesen verunreinigt. Alternativ ist es vorstellbar, dass das Adapterelement 14 durch den Auflageflansch 20 mit Schrauben oder Nieten mit dem Ablaufkörper 15 verbunden ist.

In den Figuren 4 bis 14 ist ein Ausführungsbeispiel für die Montage der oben beschriebenen Ausführungsform eines Aufsatzsystems dargestellt.

In Fig. 4 ist ein Ablaufkörper 15 dargestellt, der in einer Tragschicht 29 angeordnet ist. Auf den Ablaufkörper 15 und der Tragschicht 29 wird das Adapterelement 14 angeordnet, insbesondere aufgelegt, so dass sich der zweite Bereich 17 des Adapterelements 17 in den Ablaufkörper 15 hineinerstreckt.

Anschließend wird das Adapterelement 14 wie in Fig. 5 gezeigt, mit einem ersten Abdeckelement 21 abgedeckt.

In Fig. 6 wird zunächst die Binderschicht 21 aus bituminösen Material aufgetragen, so dass das Adapterelement 14 mit dem ersten Abdeckelement 21 vollständig von der Binderschicht 21 umgeben ist. Andere Materialen, die bei der Asphaltbauweise verwendet werden können, sind möglich.

In den Figuren 7 und 8 ist dargestellt, wie, nachdem die Binderschicht 21 aufgetragen wurde, das erste Abdeckelement 21 wieder entfernt wird. Dafür wird die Binderschicht 21 von dem ersten Abdeckelement 21 abgetragen und eine erste Stufe 23 um den Aufsatz 11 gebildet. Auf dem freigelegten Adapterelement 14 wird ein Schalungselement 24 angeordnet. Zwischen dem Schalungselement 24 und der Binderschicht 21 wird ein Spalt ausgebildet. Der Spalt wird bündig mit dem bituminösen Material der Binderschicht 22 aufgefüllt.

Als nächstes wird, wie in Fig. 9 dargestellt, der Aufsatz 11 in das Adapterelement 14 eingesetzt und in die Binderschicht 21 eingewalzt.

Anschließend wird der Aufsatz 11 mit einem zweiten Abdeckelement 26 abgedeckt und eine Deckschicht 27 aus einem bituminösen Material aufgetragen (vgl. Fig. 10 und Fig. 11). Das bituminöse Material der Deckschicht 27 weist dabei eine feinere Körnung als das bituminöse Material der Binderschicht 22 auf.

In den Figuren 12 und 13 ist dargestellt, wie die Deckschicht 27 auf dem zweiten Abdeckelement 26 wieder abgetragen und das zweite Abdeckelement 26 entfernt wird. Anschließend wird der Aufsatz 11 angehoben und mit dem bituminösen Material der Deckschicht unterfüttert.

Zu Schluss wird der Aufsatz 11 in die Deckschicht, wie in Fig. 14 beschrieben, eingewalzt. Nach dem Einwalzen ist die Oberfläche des Aufsatzes im Wesentlichen mit der Fahrbahnoberfläche bündig.

Der Aufsatz 11 wird in die Binderschicht 22 und in die Deckschicht 27 eingewalzt, um einen guten Unterbau herzustellen. Dadurch wird die Binderschicht 22 und die Deckschicht 27 bis an den Rahmen 12 des Aufsatzes 11 verdichtet.

Das erste und das zweite Abdeckelement 21, 26 weisen unterschiedliche Dimensionierungen auf. Die Dimensionierung des ersten Abdeckelements 21 ist auf das Adapterelement 14 angepasst und die Dimensionierung des zweiten Abdeckelements 26 ist auf den Aufsatz 11 angepasst. Dadurch wird nicht zu viel oder zu wenig bituminöses Material bei dem Entfernen der Abdeckelemente 21, 26 abgetragen.

Die verschiedenen Schichten weisen unterschiedliche Körnungen auf. Dabei weist die Deckschicht eine feinere Körnung als die Binderschicht auf. Andere Körnungen sind möglich. Die Tragschicht kann aus einem bituminösen Material oder Beton hergestellt sein. Neben bituminösen Materialien sind Materialien auf Teerbasis möglich.

### Bezugszeichenliste

- 10: Aufsatzsystem
- 11: Aufsatz
- 12: Rahmen
- 13: Rost
- 14: Adapterelement
- 15: Ablaufkörper
- 16: erster Bereich
- 17: zweiter Bereich
- 18: Kragen
- 19: Profil
- 20: Auflageflansch
- 21: erstes Abdeckelement
- 22: Binderschicht
- 23: erste Stufe
- 24: Schalungselement
- 25: Spalt
- 26: zweites Abdeckelement
- 27: Deckschicht
- 28: zweite Stufe
- 29: Tragschicht

## Patentansprüche

1. Aufsatzsystem für einen Ablauf zur Entwässerung von Verkehrsflächen, insbesondere für einen Straßenablauf, umfassend einen Aufsatz (11) mit einem Rahmen (12) und einem Rost (13), der in den Rahmen (12) einsetzbar ist, wobei der Rahmen (12) zumindest abschnittsweise rechteckig ist, wobei das Aufsatzsystem (10) ein separates Adapterelement (14) aufweist, das im eingebauten Zustand zwischen dem Rahmen (12) und einem im Querschnitt zumindest abschnittsweise kreisförmigen Ablaufkörper (15) angeordnet ist, wobei das Adapterelement (14) einen ersten Bereich (16) und einen zweiten Bereich (17) umfasst, wobei der erste Bereich (16) dazu angepasst ist, den Rahmen (12) aufzunehmen, und der zweite Bereich (17) dazu angepasst ist, sich in den Ablaufkörper (15) zumindest abschnittsweise hinein zu erstrecken,
**dadurch gekennzeichnet, dass**
am oberen Rand des Rahmens (12) im eingebauten Zustand ein Kragen (18) angeordnet ist, der sich von dem Rahmen (12) weg erstreckt, wobei der Kragen (18) ein Profil (19) aufweist, das mehrere in Reihen und senkrecht auf dem Kragen (18) angeordnete Fortsätze umfasst, wobei der Rahmen (12) und der Kragen (18) eine Umrandung aufweisen, die sich in die Richtung des Profils (19) erstreckt und mit dem Profil (19) in einer Ebene fluchtet.

2. Aufsatzsystem nach Anspruch 1,
**dadurch gekennzeichnet, dass**
der erste Bereich (16) des Adapterelements (14) rechteckig und der zweite Bereich (17) des Adapterelements (14) zylindrisch ist.

3. Aufsatzsystem nach Anspruch 1 oder 2,
**dadurch gekennzeichnet, dass**
der Rahmen (12) axial beweglich in eine Richtung senkrecht zur Fahrbahnoberfläche in dem Adapterelement (14) angeordnet ist.

4. Aufsatzsystem nach einem der vorhergehenden Ansprüche,
**dadurch gekennzeichnet, dass**
der Kragen (18) sich von dem Rahmen (12) in eine Richtung parallel zur Fahrbahnoberfläche wegerstreckt und dazu angepasst ist, eingewalzt zu werden, insbesondere in einen bituminösen Belag eingewalzt zu werden.

5. Aufsatzsystem nach Anspruch 4
**dadurch gekennzeichnet, dass**
der Kragen (18) am Rahmen (12) angeordnet ist derart, dass sich der Kragen (18) im eingebauten Zustand in Fahrtrichtung von dem Rahmen (12) wegerstreckt.

6. Aufsatzsystem nach Anspruch 4 oder 5,
**dadurch gekennzeichnet, dass**
der Kragen (18) ein Profil (19) aufweist, insbesondere aus mehreren Fortsätzen, das auf der im eingebauten Zustand freiliegenden Oberfläche des Kragens (18) angeordnet ist.

7. Aufsatzsystem nach einem der vorhergehenden Ansprüche,
**dadurch gekennzeichnet, dass**
im Übergangsbereich der beiden Bereiche (16, 17) ein Auflageflansch (20) angeordnet ist, der im eingebauten Zustand auf dem Ablaufkörper (15) aufliegt.

8. Aufsatzsystem nach einem der vorhergehenden Ansprüche,
**dadurch gekennzeichnet, dass**
der erste Bereich (16) Längs- und Querseiten aufweist und der zweite Bereich (17) zylindrisch ist, wobei die Länge der Querseiten kleiner ist als der Durchmesser des zweiten Bereichs (17).

9. Aufsatzsystem nach einem der vorhergehenden Ansprüche,
**dadurch gekennzeichnet, dass**
das Adapterelement (14) ein Metall, ein Kunststoff und/oder ein Verbundwerkstoff, insbesondere Polymerbeton, aufweist.

10. Straßenablauf mit einem Aufsatzsystem nach einem der vorhergehenden Ansprüche und einem Ablaufkörper.

11. Verfahren zur Montage eines Aufsatzsystems nach einem der Ansprüche 1 bis 9, bei dem
a) das Adapterelement (14) auf dem Ablaufkörper (15) angeordnet wird derart, dass sich der zweite Bereich des Adapterelements (14) wenigstens teilweise in den Ablaufkörper (15) hineinerstreckt,
b) ein erstes Abdeckelement (21), insbesondere eine Stahlplatte, auf dem Adapterelement (14) angeordnet wird,
c) eine Binderschicht (22) auf sowie um das erste Abdeckelement (21) aufgetragen wird,
d) die Binderschicht (22) von dem ersten Abdeckelement (21) abgetragen und anschließend das erste Abdeckelement (14) entfernt wird, wobei unmittelbar um das Adapterelement (14) eine erste Stufe (23) gebildet wird,
e) ein Schalungselement (24), das im Wesentlichen den gleichen Querschnitt wie der erste Bereich des Adapterelements (14) aufweist, auf das Adapterelement (14) aufgesetzt wird derart, dass ein Spalt (25) zwischen dem Schalungselement (24) und der Binderschicht (22) gebildet wird und anschließend der Spalt (25) mit der Binderschicht (22) bündig aufgefüllt wird,
f) der Aufsatz (11) in das Adapterelement (14) eingesetzt und in die Binderschicht (22) eingewalzt wird,
g) ein zweites Abdeckelement (26) auf den Aufsatz (11) angeordnet wird und eine Deckschicht (27) aufgetragen wird,
h) die Deckschicht (27) von dem zweiten Abdeckelement (14) abgetragen und anschließend das zweite Abdeckelement (14) entfernt wird, wobei eine zweite Stufe (28) um den Aufsatz (11) gebildet wird und
i) der Aufsatz (11) anschließend angehoben, unterfüttert und in die Deckschicht (27) eingewalzt wird.

## Claims

1. Capping system for a gully for draining traffic areas, in particular for a road gully, comprising a cap (11) having a frame (12) and a grate (13) that can be inserted into the frame (12), wherein the frame (12) is rectangular at least in sections, wherein the capping system (10) has a separate adapter element (14) which, when installed, is arranged between the frame (12) and a drainage body (15) which is circular in cross-section at least in sections, wherein the adapter element (14) comprises a first region (16) and a second region (17), wherein the first region (16) is adapted to receive the frame (12), and the second region (17) is adapted to extend into the drainage body (15) at least in sections,
**characterized in that**
a collar (18) is arranged on the upper edge of the frame (12) in the installed state, which extends away from the frame (12), wherein the collar (18) has a profile (19) comprising a plurality of extensions arranged in rows and perpendicular to the collar (18), wherein the frame (12) and the collar (18) have a border extending in the direction of the profile (19) and aligned with the profile (19) in a plane.

2. Capping system according to claim 1,
**characterized in that**
the first region (16) of the adapter element (14) is rectangular and the second region (17) of the adapter element (14) is cylindrical.

3. Capping system according to claim 1 or 2,
**characterized in that**
the frame (12) is arranged in the adapter element (14) so as to be axially movable in a direction perpendicular to the road surface.

4. Capping system according to one of the preceding claims,
**characterized in that**
the collar (18) extends away from the frame (12) in a direction parallel to the road surface and is adapted to be rolled in, in particular to be rolled into a bituminous surface.

5. Capping system according to claim 4,
**characterized in that**
the collar (18) is arranged on the frame (12) in such a way that, when installed, the collar (18) extends away from the frame (12) in the direction of travel.

6. Capping system according to claim 4 or 5,
**characterized in that**
the collar (18) has a profile (19), in particular consisting of several extensions, which is arranged on the surface of the collar (18) that is exposed when installed.

7. Capping system according to one of the preceding claims,
**characterized in that**
a support flange (20) is arranged in the transition region between the two regions (16, 17), which rests on the drainage body (15) when installed.

8. Capping system according to one of the preceding claims,
**characterized in that**
the first region (16) has longitudinal and transverse sides and the second region (17) is cylindrical, wherein the length of the transverse sides is smaller than the diameter of the second region (17).

9. Capping system according to one of the preceding claims,
**characterized in that**
the adapter element (14) comprises a metal, a plastic and/or a composite material, in particular polymer concrete.

10. Road gully having a capping system according to one of the preceding claims and a drainage body.

11. Method for mounting a capping system according to one of claims 1 to 9, in which
a) the adapter element (14) is arranged on the drainage body (15) in such a way that the second region of the adapter element (14) extends at least partially into the drainage body (15),
b) a first cover element (21), in particular a steel plate, is arranged on the adapter element (14),
c) a binder layer (22) is applied on and around the first cover element (21),
d) the binder layer (22) is removed from the first cover element (21) and then the first cover element (14) is removed, wherein a first step (23) is formed directly around the adapter element (14),
e) a formwork element (24), which has essentially the same cross-section as the first region of the adapter element (14), is placed on the adapter element (14) in such a way that a gap (25) is formed between the formwork element (24) and the binder layer (22), and the gap (25) is then filled flush with the binder layer (22),
f) the cap (11) is inserted into the adapter element (14) and rolled into the binder layer (22),
g) a second cover element (26) is placed on the cap (11) and a cover layer (27) is applied,
h) the cover layer (27) is removed from the second cover element (14) and then the second cover element (14) is removed, wherein a second step (28) is formed around the cap (11), and
i) the cap (11) is then lifted, underlaid, and rolled into the cover layer (27).

## Revendications

1. Système de couronnement pour une bouche d'évacuation pour le drainage dezones de circulation, en particulier pour une bouche d'évacuation de chaussée, comprenant un couronnement (11) avec un cadre (12) et une grille (13) qui peut être introduite dans le cadre (12), lequel cadre (12) est au moins en partie rectangulaire, le système de couronnement (10) comportant un élément adaptateur (14) séparé qui est disposé, dans l'état installé, entre le cadre (12) et un corps de bouche d'évacuation (15) de section au moins partiellement circulaire, l'élément adaptateur (14) comprenant une première partie (16) et une deuxième partie (17), la première partie (16) étant adaptée pour recevoir le cadre (12) et la deuxième partie (17) étant adaptée pour s'étendre au moins en partie dans le corps de bouche d'évacuation (15),
**caractérisé en ce qu'**est disposé sur le bord supérieur du cadre (12), dans l'état installé, un collet (18) qui s'éloigne du cadre (12), lequel collet (18) présente un profilé (19) qui comprend plusieurs saillies disposées en rangées et perpendiculairement au collet (18), le cadre (12) et le collet (18) présentant un rebord qui s'étend dans la direction du profilé (19) et s'aligne avec le profilé (19) dans un plan.

2. Système de couronnement selon la revendication 1, **caractérisé en ce que** la première partie (16) de l'élément adaptateur (14) est rectangulaire et la deuxième partie (17) de l'élément adaptateur (14) est cylindrique.

3. Système de couronnement selon la revendication 1 ou 2, **caractérisé en ce que** le cadre (12) est disposé dans l'élément adaptateur (14) de façon mobile dans le sens axial dans une direction perpendiculaire à la surface de la chaussée.

4. Système de couronnement selon l'une des revendications précédentes, **caractérisé en ce que** le collet (18) s'étend à partir du cadre (12) dans une direction parallèle à la surface de la chaussée et est adapté pour être mis en place par roulage, en particulier mis en place par roulage dans un revêtement bitumineux.

5. Système de couronnement selon la revendication 4, **caractérisé en ce que** le collet (18) est disposé sur le cadre (12) de telle manière que le collet (18), dans l'état installé, s'éloigne du cadre (12) dans le sens du trafic.

6. Système de couronnement selon la revendication 4 ou 5, **caractérisé en ce que** le collet (18) présente un profilé (19), en particulier composé de plusieurs saillies, qui est disposé sur la surface du collet (18) exposée dans l'état installé.

7. Système de couronnement selon l'une des revendications précédentes, **caractérisé en ce qu'**est disposée dans la partie de transition des deux parties (16, 17) une bride d'appui (20) qui repose, dans l'état installé, sur le corps de bouche d'évacuation (15).

8. Système de couronnement selon l'une des revendications précédentes, **caractérisé en ce que** la première partie (16) présente des faces longitudinales et transversales et la deuxième partie (17) est cylindrique, la longueur des faces transversales étant plus petite que le diamètre de la deuxième partie (17).

9. Système de couronnement selon l'une des revendications précédentes, **caractérisé en ce que** l'élément adaptateur (14) comporte un métal, un plastique et/ou un matériau composite, en particulier un béton polymère.

10. Bouche d'évacuation de chaussée munie d'un système de couronnement selon l'une des revendications précédentes et d'un corps de bouche d'évacuation.

11. Procédé pour le montage d'un système de couronnement selon l'une des revendications 1 à 9, dans lequel
a) l'élément adaptateur (14) est disposé sur le corps de bouche d'évacuation (15) de telle manière que la deuxième partie de l'élément adaptateur (14) s'étend au moins en partie dans le corps de bouche d'évacuation (15),
b) un premier élément de couverture (21), en particulier une plaque d'acier, est disposé sur l'élément adaptateur (14),
c) une couche de liant (22) est appliquée sur le premier élément de couverture (21) et autour,
d) la couche de liant (22) est enlevée du premier élément de couverture (21) et le premier élément de couverture (14) est ensuite retiré, ce qui forme un premier gradin (23) juste autour de l'élément adaptateur (14),
e) un élément de coffrage (24), qui a pour l'essentiel la même section que la première partie de l'élément adaptateur (14), est posé sur l'élément adaptateur (14) de façon à créer un interstice (25) entre l'élément de coffrage (24) et la couche de liant (22) et l'interstice (25) est ensuite rempli en affleurement avec la couche de liant (22),
f) le couronnement (11) est inséré dans l'élément adaptateur (14) et mis en place par roulage dans la couche de liant (22),
g) un deuxième élément de couverture (26) est disposé sur le couronnement (11) et une couche de couverture (27) est appliquée,
h) la couche de couverture (27) est enlevée du deuxième élément de couverture (14) et le deuxième élément de couverture (14) est ensuite retiré, ce qui forme un deuxième gradin (28) autour du couronnement (11), et
i) le couronnement (11) est ensuite soulevé, doublé sur sa face inférieure et mis en place par roulage dans la couche de couverture (27).
